# EUROPÄISCHE PATENTSCHRIFT

(11) **EP 1 870 165 B1**
(45) Veröffentlichungstag und Bekanntmachung des Hinweises auf die Patenterteilung: **04.11.2009**
(21) Anmeldenummer: 07009481.8
(22) Anmeldetag: 11.05.2007
(51) Int. Cl.: B05B 12/00

(54) **Verfahren zur Ermittlung von Sprühparametern zur Steuerung eines Sprühmittels einsetzenden Lackiergeräts**
Method for determining spray parameters for controlling a paint gun using a spray agent
Procédé destiné au calcul de paramètres de traçage pour la commande d'un produit granulé utilisant un appareil de laquage

(30) Priorität: 20.06.2006 DE 102006028258
(43) Veröffentlichungstag der Anmeldung: 26.12.2007
(73) Patentinhaber: ABB AG, 68309 Mannheim (DE)
(72) Erfinder: Eickmeyer, Dietmar, Dr.-Ing., 61169 Friedberg (DE); Börner, Gunter, Dr.-Ing., 74889 Sinsheim-Eschelbach (DE)
(74) Vertreter: Miller, Toivo

(56) Entgegenhaltungen:
- EP-A- 0 867 233
- DE-A1- 10 038 816
- DE-A1- 19 936 146
- US-A1- 2005 106 328
- US-B1- 6 507 803

## Beschreibung

Es wird ein Verfahren zur Ermittlung von Sprühparametern zur Steuerung eines Lackiergeräts sowie ein Verfahren zur Steuerung des Lackiergeräts angegeben.

Aufgrund steigender Komplexität zu lackierender Teile, steigender Farbvielfalt und immer kürzer werdende Produktzyklen erhöhen sich die Anforderungen an die Betreiber von Lackieranlagen. Durch die Umrüstung bestehender Lackieranlagen, basierend zum Beispiel auf Robotertechnik, können diese Anforderungen entsprochen werden. Der Einsatz von Robotertechnologie für Lackieranlangen erfordert allerdings einen relativ hohen Aufwand bei der Erstellung von Lackiersteuerungen, die an neue Lacke und/oder neue Bauteile der Lackieranlage angepasst sind.

Aus DE 19936146 ist ein Verfahren zur Ermittlung von Sprühparametern für ein Lackiergerät bekannt.

US 6507803, als nächstliegender Stand der Technik betrachtet, offenbart auch ein solches Verfahren.

Eine zu lösende Aufgabe besteht darin, Sprühparameter für ein Lackiergerät, welches ein neues Sprühmittel einsetzen soll, zu ermitteln.

Es wird ein Verfahren zur Ermittlung von Sprühparametern zur Steuerung eines Sprühmittel einsetzenden Lackiergeräts angegeben, bei dem in einem ersten Schritt ein bekanntes Sprühbild bereitgestellt wird, welches mittels bekannter Sprühparameter für die Verwendung eines ersten Sprühmittels ermittelt wurde. Bei der Bereitstellung des bekannten Sprühbildes und der bekannten Sprühparameter kann eine Datei mit den entsprechenden Informationen abgefragt werden. In einem weiteren Schritt kann ein vorläufiges Sprühbild unter Anwendung der bekannten Sprühparameter und der Eigenschaften eines zweiten Sprühmittels berechnet werden. Die Eigenschaften des zweiten Sprühmittels könnten dabei den Festkörpergehalt, die Viskosität oder die Oberflächenspannung des zweiten Sprühmittels umfassen. Die bekannten Sprühparameter können dann verändert werden um veränderte Sprühparameter zu erhalten, welche ein weiteres Sprühbild ergeben. Das weitere Sprühbild wird sich dabei in aller Regel vom bekannten Sprühbild unterscheiden, weil die veränderten Eigenschaften des zweiten Sprühmittels gegenüber dem ersten Sprühmittel zu einem anderen Sprühverhalten des Lackiergeräts führen.

Die veränderten Sprühparameter können so lange verändert werden, bis das weitere Sprühbild dem bekannten Sprühbild innerhalb eines Ähnlichkeitskriteriums ähnlich ist. Dabei können die veränderten Sprühparameter, die demjenigen weiteren Sprühbild entsprechen, das dem bekannten Sprühbild ähnlich ist, als Sprühparameter für das zweite Sprühmittel bestimmt und dem Lackiergerät bei der Anwendung des zweiten Sprühmittels bereitgestellt werden. Dies kann in der Form der Bereitstellung einer aktualisierten Datei mit aktualisierten Sprühparametern für das Lackiergerät erfolgen. Die Sprühparameter, das heißt, sowohl die bekannten als auch die veränderten Sprühparameter, können mehrere Luftströme, die das Sprühverhalten des Lackiergeräts beeinflussen, umfassen.

Beispiele von Sprühmitteln im Allgemeinen sind Lacke, Fixiermittel oder andere Beschichtungsmittel, die sich mittels eines Zerstäubers zerstäuben lassen und bei deren Verwendung eine besonders gleichmäßige Schichtdickenverteilung auf ein zu beschichtendes Objekt gefordert ist.

Beim ersten Sprühmittel handelt es sich um ein Sprühmittel, für dessen Verwendung durch das Lackiergerät bereits Sprühparameter ermittelt worden sind, die entsprechend als bekannte Sprühparameter bezeichnet werden.

Als zweites Sprühmittel wird ein Sprühmittel bezeichnet, dessen Sprühparameter für die Steuerung des Lackiergeräts noch ermittelt werden müssen. Dabei kann es sich um ein zum ersten Mal verwendetes Sprühmittel handeln, das ein anderes Zerstäubungsverhalten aufweist, als das erste Sprühmittel.

Als Sprühbild im Allgemeinen wird ein Bild bzw. eine Abbildung verstanden, die eine Sprühmittelverteilung auf einem Gegenstand, insbesondere auf einem zu lackierendem Objekt, zeigt. Dieser Gegenstand kann im Bild als zweidimensionale Hintergrundfläche angegeben werden. Das Sprühbild kann dabei zwei- oder dreidimensionale Sprühmittelverteilungen zeigen. Bei der dreidimensionalen Abbildung der Sprühmittelverteilung wird sichtbar gemacht, an welchen Punkten der Verteilung wie viel Sprühmittel vorhanden ist. Dabei kann es sich um die Momentaufnahme einer Sprühmittelverteilung handeln, wobei die Momentaufnahme als quasi-stationäres Sprühbild verstanden werden kann. Bei der zweidimensionalen Abbildung wird lediglich das Ausmaß der Sprühmittelverteilung auf dem Objekt gezeigt. Das zwei- oder dreidimensionale Sprühbild weist eine Breite auf, die durch den lateralen Durchmesser der Sprühmittelverteilung auf dem zu beschichtenden Objekt bestimmt ist. Die Breite wird als Sprühbildbreite bezeichnet.
Bei einem Sprühbild kann es sich auch um die Abbildung eines Lackierstreifens handeln, wobei die Abbildung dadurch erzeugt wird, dass mehrere Momentaufnahmen bzw. quasi-stationäre Sprühbilder einer Sprühmittelverteilung über einen bestimmten Zeitraum aneinandergereiht werden. Als Sprühbildbreite kann dann die Breite des Lackierstreifens bezeichnet werden.

Ein bekanntes Sprühbild ist ein Sprühbild, welches für ein erstes Sprühmittel mit bekannten Sprühparametern ermittelt wurde. Die bekannten Sprühparameter sind dabei für die Verwendung dieses ersten Sprühmittels geeignet und können vom Lackiergerät bei der Verwendung des ersten Sprühmittels eingesetzt werden.

Ein vorläufiges Sprühbild ist dagegen ein Sprühbild, das sich ergibt, wenn das Lackiergerät bei einer für ein zweites Sprühmittel nicht angepassten Einstellung dieses zweite Sprühmittel einsetzen würde, wobei zur Ermittlung des vorläufigen Sprühbilds die bekannten Sprühparameter eingesetzt werden, die bereits für das erste Sprühmittel ermittelt wurden. Das vorläufige Sprühbild wird sich vom bekannten Sprühbild unterscheiden, da sich die Eigenschaften des zweiten Sprühmittels von denen des ersten Sprühmittels unterscheiden.

Als weiteres Sprühbild wird ein Sprühbild bezeichnet, welches sich ergibt, nachdem die bekannten Sprühparameter verändert wurden und das Lackiergerät mit diesen veränderten Sprühparametern und mit dem zweiten Sprühmittel betrieben werden würde.

Ein Sprühparameter ist ein Parameter, der das Lackiergerät derart einstellt, dass ein Sprühbild bzw. eine Schichtdickenverteilung erzeugt werden kann. Er umfasst insbesondere auch Luftströme, die die Form der aus dem Zerstäuber heraustretenden Sprühwolke beeinflussen, letztendlich aber auch die Sprühmittelverteilung auf einen zu beschichtenden Objekt. Die Luftströme sind also dazu geeignet, die Verteilung der Dicke einer durch das Lackiergerät auf ein Objekt aufgetragene Schicht zu beeinflussen. Die Werte der Luftströme können in Flüssigkeitsmengen pro Zeiteinheit, wie zum Beispiel in Litern pro Minute, angegeben werden.

Sowohl das vorläufige als auch das weitere Sprühbild ergeben sich vorzugsweise aus einer Simulation, die von einem mit einem geeigneten Programmprodukt ausgestatteten Rechner ausgeführt wird. Die Sprühparameter werden entsprechend auch in der Simulation modifiziert.

Das beschriebene Verfahren zur Ermittlung von Sprühparametern zur Steuerung eines Lackiergeräts hat den Vorteil, dass das Lackiergerät, das unter Verwendung mehrerer sein Sprühverhalten beeinflussender Luftströme betrieben wird, ein Sprühverhalten aufweist, das durch die Änderung der die Luftströme betreffenden, bekannten Sprühparameter für den Einsatz des zweiten Sprühmittels angepasst wird bzw. ist. Somit muss das Lackiergerät mechanisch nicht umgerüstet werden, um mit einem neuen Sprühmittel in erzielter Weise lackieren zu können. Auch kann ein bestehendes Bewegungsprogramm, das beispielsweise bereits für andere Sprühmittel erstellt wurde, für das Lackiergerät verwendet werden, da das bekannte Sprühbild mit dem weiteren Sprühbild, das sich durch die endgültig ermittelten Sprühparameter ergibt, weitestgehend übereinstimmt.

Gemäß einer Ausführung des Verfahrens weist das Lackiergerät einen Hochrotationszerstäuber auf, bei dem Lenklüfte, insbesondere eine innere und eine äußere Lenkluft das Sprühverhalten des Lackiergeräts beeinflussen. Mittels eines Ventils, beispielsweise eines Ventils bzw. einer Ventilklappe einer Dosiervorrichtung, können die Luftströme als eine innere und eine äußere Lenkluft geschaltet werden. Die Lenklüfte sind unabhängig voneinander steuer- und regelbar.

Die die Luftströme umfassenden Sprühparameter, insbesondere solche, die innere und äußere Lenklufteinstellungen betreffen, können als Variablenwerte ineinander verschachtelter Iterationsschleifen gewählt und iteriert werden.

Dabei wird nach jeder inkrementalen Änderung eines Luftstromwerts in einer Iterationsschleife zusammen mit anderen Sprühparametern ein weiteres Sprühbild ermittelt, dessen Ähnlichkeit mit dem bekannten Sprühbild geprüft wird, wobei für die Betrachtung der Ähnlichkeit zum Beispiel die Sprühbildbreite herangezogen wird. Sobald eine ausreichende Ähnlichkeit besteht, können die entsprechenden Sprühparameter in eine Datei gespeichert und dem Lackiergerät in abgreifbarer Form bereitgestellt werden.

Da im Fall der verschachtelten Iterationsschleifen eine Vielzahl von Sprühparameterkombinationen, die die innere und äußere Lenkluftströme steuern, zu einem Sprühbild führen, welches dem bekannten Sprühbild innerhalb eines bestimmten Kriteriums ähnlich ist, werden vorzugsweise nur die Sprühparameter ausgewählt, die sich am wenigsten von den ursprünglichen Sprühparametern unterscheiden. Insbesondere werden die die innere Lenkluft und äußere Lenkluft betreffenden Parameter gewählt, die sich am geringsten von den entsprechenden bekannten Sprühparametern unterscheiden. Damit wird vorteilhafterweise erreicht, dass das Lackiergerät bzw. der Zerstäuber um einen stabilen Arbeitspunkt betrieben wird. Als stabiler Arbeitspunkt werden die Betriebspunkte bezeichnet, die nur eine geringfügige Änderung der Parameter während des Betriebes aufweisen, zum Beispiel bei der Sprühbildgeometrie oder Sprühbildbreite weniger als 10% der Bewegungsgröße (Durchmesser, Breite) aufweisen. So wäre zum Beispiel eine Änderung der Lenkluft von 300Nl/min auf 310Nl/min noch als stabiler Arbeitspunkt zu bezeichnen. Größere Änderungen könnten gegebenenfalls die Produktionssicherheit gefährden.

Gemäß einer Ausführung des Verfahrens wird ein einen Luftstrom betreffender Sprühparameter an einen weiteren Sprühparameter fest gekoppelt. Der weitere Sprühparameter kann beispielsweise die Menge des einzusetzenden zweiten Sprühmittels betreffen oder in dem Fall, wo ein Rotationszerstäuber verwendet wird, die Drehzahl des Zerstäubers. Sollte beispielsweise lediglich die innere Lenkluft an die Sprühparameter Farbmenge oder Drehzahl gekoppelt sein, könnte mit dem Sprühparameter der äußeren Lenkluft die genannte Iterationsschleife durchlaufen werden, bis das Sollsprühbild bzw. eine Sollsprühbildbreite erreicht wird. Diese Ausführung des Verfahrens hat den Vorteil, dass entweder bei der inneren oder bei der äußeren Lenkluft weniger Iterationsschleifen durchlaufen werden müssen, sodass sich der Rechenaufwand reduziert.

Eine feste funktionelle Zuordnung des die inneren und/oder äußeren Lenklüften betreffenden Sprühparameters an den anderen Sprühparameter kann sowohl linearer bzw. proportionaler Natur sein, als auch über eine andere Funktion bzw. empirische Faktoren bestimmt werden.

Unabhängig von weiteren Sprühparametern könnte der Sprühparameter der inneren Lenkluft oder derjenige der äußeren Lenkluft alternativ eine fest vorgegebene Iterationsschleife durchlaufen, die kürzer ist bzw. weniger Werte durchläuft, als die Iterationsschleife des jeweils anderen Sprühparameters.

Gemäß einer weiteren Ausführung des Verfahrens wird die Ausflussmenge des zweiten Sprühmittels berechnet, die sich ergibt, wenn die bekannten oder die veränderten Sprühparameter für das zweite Sprühmittel eingesetzt werden. In dem Falle, dass ein Rotationszerstäuber verwendet wird, ist die berechnete Ausflussmenge ein Kriterium dafür, ob die Drehzahl des Rotationszerstäubers erhöht oder reduziert werden soll. Sollte eine Anpassung der Drehzahl nötig sein, wird diese angepasst und die Änderung der Sprühparameter in der Simulation fortgesetzt.

Gemäß einer weiteren Ausführungsform des Verfahrens wird die Ausflussmenge des zweiten Sprühmittels dann berechnet, wenn bereits die gewünschte Ähnlichkeit zwischen dem bekannten Sprühbild und dem weiteren Sprühbild erreicht worden ist. Wenn sich dann die Ausflussmenge nicht innerhalb einer bestimmten Toleranz befindet, kann die Drehzahl des Rotationszerstäubers verändert werden und mit der Veränderung der weiteren, insbesondere der Luftströme umfassenden Sprühparameter erneut begonnen bzw. fortgesetzt werden. Dieser Prozess kann so lange ausgeführt werden, bis sowohl die gewünschte Ähnlichkeit zwischen dem bekannten Sprühbild und dem weiteren Sprühbild als auch die gewünschte Sprühmittelausflussmenge erreicht ist.

Auch wird ein Verfahren zur Steuerung eines Lackiergeräts angegeben, bei dem die Sprühparameter, die nach einem Verfahren zur Ermittlung von Sprühparametern der beschriebenen Art ermittelt wurden, bei der Lackierung eines Objekts mit dem zweiten Sprühmittel verwendet werden.

Dabei wird bevorzugt, dass das zweite Sprühmittel elektrostatisch auf das zu beschichtende bzw. zu lackierende Objekt gebracht wird.

Die beschriebenen Verfahren und Gegenstände werden anhand der folgenden Figuren und Ausführungsbeispiele näher erläutert. Dabei zeigt:
- Figur 1: eine graphische Darstellung der Abhängigkeit einer erzeugten Sprühbildbreite jeweils von einer äußeren Lenkluft und einer inneren Lenkluft,

- Figur 2: ein Ablaufdiagramm, bei dem mehrere Schritte zur Ermittlung von Sollsprühparametern angegeben werden,

Es wird bevorzugt, dass die Bewegung einer Sprühvorrichtung eines Roboterbasierten Lackiergeräts bei der Anwendung verschiedener Sprühmittel in der Regel gleich bleibt, wobei verschiedene Eigenschaften, wie z. B. Festkörpergehalt oder Viskosität des zum Einsatz kommenden Sprühmittels durch die Sollsprühparameter, die zum Beispiel Farbmenge, Lenkluftwerte berücksichtigt werden sollen.

Bei der Anpassung der bekannten Sprühparameter wird ferner bevorzugt, dass die grundsätzliche Form eines Sprühbildes eines Zerstäubers beispielsweise auch bei einer veränderten Farbmenge erhalten bleibt, sodass auch die Überlappung einzelner Lackierstreifen, die auf das zu lackierende Objekt aufgetragen werden können, homogen bleiben kann.

Figur 1 zeigt die Abhängigkeit der Breite W eines Sprühbilds (Sprühbildbreite) von Werten jeweils einer äußeren Lenkluft X und einer inneren Lenkluft β, die die Sprühwolke eines mit einem Hochrotationszerstäubers ausgebildeten Lackiergeräts jeweils beeinflussen. Die Breiten W der Sprühbilder werden dabei mit der vertikalen Achse in mm gezeigt, die äußere Lenkluft mit der untersten, in etwa horizontalen Achse und die innere Lenkluft mit der übrigen Achse. Die Lenklüfte werden in Werten von N-Litern pro Minute (Nl/min) angegeben. Die dunkel schraffierten Bereiche 1, 2, 3 in der Figur zeigen mögliche Kombinationen von äußeren und inneren Lenkluftwerten, die zu bestimmten Sprühbildbreiten führen, wobei die Sprühbildbreiten beginnend mit 1 abnehmen. Die Sprühbildbreiten in den Bereichen 1, 2 und 3 könnten einer gewünschten Sprühbildbreite nahe kommen bzw. Eigenschaften solcher Sprühbilder sein, die einem bekannten Sprühbild nahe kommen. Bei der Änderung der Parameter der beiden Luftströme wird durch die Figur ersichtlich, dass eine Vielzahl von Kombinationen dieser Luftstromwerte vorliegt, von denen einzelne ausgewählt werden können, um angepasste Sprühparameter für ein neues Sprühmittel zu bilden.

Grundsätzlich werden bei mittlerer zu erzielender Schichtdicke sowie bei gegebenem Festkörpergehalt des neuen Lacks die bekannten Sprühparameter, wie z. B. Farbausflussmenge, Zerstäuberluft, Drehzahl und Lenkluft so adaptiert, dass die geforderte mittlere Schichtdicke erreicht wird und die Sprühbilder bzw. das zuletzt erzeugte Sprühbild den entsprechenden Sprühbildern einer Gruppenreferenz, die bekannten Sprühparameter bzw. Sprühbilder umfasst, ähnlich sind.

Bei der Ermittlung von Sprühparametern für einen neuen Lack ist das Ermitteln einer Form gebenden Größe bei gleich bleibenden, restlichen Sprühparametern, um ein ähnliches Sprühbild zu erzielen, ein wichtiges Kriterium, wodurch der Rechenaufwand bei der Errechnung der Sollsprühparameter in Grenzen gehalten wird. Dabei sind als Form gebende Größen bei einem Hochrotationszerstäuber insbesondere die zur Lenkung bzw. Formgebung benutzten Luftströme anzusehen, wobei hier insbesondere eine innere und eine äußere Lenkluft zum Tragen kommen. Dabei kann können die bekannten Sprühparameter der Gruppenreferenz unter Verwendung der Eigenschaften des neuen Lacks simuliert und ein neues, weiteres Sprühbild mit einer geänderten Sprühbildbreite erzeugt werden. Nachfolgend kann die Sprühbildbreite des weiteren Sprühbildes von einem minimalen Wert sukzessive erhöht werden, bis diese größer ist als die der entsprechenden Gruppenreferenz. Eine Erhöhung der Sprühbildbreite kann bei Rotationszerstäubern durch eine sukzessive Reduktion der inneren oder äußeren Lenkluft von ihrem Maximalwert herab erreicht werden. Ein endgültiger Wert der inneren oder der äußeren Lenkluft kann durch eine lineare Interpolation des Maximalwerts erreicht werden.

Gemäß einer Ausführungsform kann die sukzessive Änderung des inneren Lenkluftwerts anhand einer neuen Sprühmittelmenge bzw. anhand eines Drehzahlwerts des Rotationszerstäubers ausgeführt werden, wobei der Rechenaufwand, der sich durch die zusätzlichen Variablen der inneren und der äußeren Lenkluft ergibt, in Grenzen gehalten werden kann.

Alternativ ist es möglich, anhand einer neuen Sprühmittelmenge bzw. eines Drehzahlwerts des Rotationszerstäubers anstelle der inneren Lenkluft die äußere Lenkluft zu ändern.

Figur 2 zeigt ein Ablaufdiagramm, bei dem mehrere Schritte zur Ermittlung von Sprühparametern angegeben werden. Die Schritte umfassen zusammen eine automatische Berechnung von Sprühparametern für einen neuen Lack aus existierenden Sprühparametern für andere Lacke.

In einem ersten Schritt a werden als Datei und in vom Lackiergerät bzw. vom Lackierroboter lesbarer Form bekannte Sprühparameter bereitgestellt, die bei gegebenen Bewegungsinstruktionen, die dem Lackiergerät zur Verfügung stehen, Lackierungen eines bestimmten Objekts mit einem bestimmten Sprühmittel ermöglichen. Diese bekannten Sprühparameter können in der Form einer so genannten Brush-Tabelle vorliegen und auch als Gruppenreferenz bezeichnet werden, wobei die Gruppenreferenz neben den Sprühparametern auch Informationen über den Typ einer verwendeten Sprühvorrichtung, wie zum Beispiel den Zerstäubertyp, über die durch das Lackieren erzeugbare mittlere Schichtdicke des aufgetragenen Lacks und/oder den Festkörpergehalt des Lacks enthalten kann. Die bekannten Sprühparameter ergeben zudem ein bekanntes Sprühbild.

In einem zweiten Schritt b werden für die bekannten Sprühparameter-Sätze (= Einzelbrush) der Brush-Tabelle die folgenden Schritte c bis k durchgeführt. Beim Lackieren von Objekten ist es zweckmäßig je nach zu lackierendem Bereich verschiedene Sprühbilder vorzusehen, zum Beispiel ein breites, ein dickes oder dünnes Sprühbild. Derart werden diverse Parametersätze (= Einzelbrush) erzeugt, die im Roboter oder dessen Steuerung in Form einer Tabelle hinterlegt werden.

In einem Schritt c wird das originale Sprühbild simuliert.

In einem Schritt d wird die Ausflussmenge des neuen Lacks berechnet, die sich ergibt, wenn die bekannten Sprühparameter für den neuen Lack verwendet werden. Es wird bestimmt, ob sich die Ausflussmenge innerhalb einer akzeptablen Menge befindet oder nicht.

Falls sich die Ausflussmenge nicht innerhalb eines akzeptablen Rahmens befindet bzw. nicht für eine zu erzielende mittlere Lackschichtdicke geeignet ist, kann in einem Schritt e die Drehzahl des vom Lackiergerät verwendeten Hochrotationszerstäubers in der Simulation verändert werden, um die Ausflussmenge des neuen Lacks auf eine gewünschte Menge einzustellen.

Mit weiteren Schritten g und f werden solche Sprühparameter, die die Lenklüfte des Hochrotationszerstäubers beeinflussen, verändert, um ein gewünschtes Sprühbild bzw. die gewünschte Sprühbildbreite zu erreichen. Insbesondere kann in der Simulation die äußere Lenkluft verändert werden, gezeigt mit Schritt g, bis eine gewünschte Sprühbildbreite erreicht ist.
Wo die äußere Lenkluft so verändert wird, bis die erwünschte Sprühbildbreite erreicht wird, kann die innere Lenkluft an die Änderung der Drehzahl des Hochrotationszerstäubers bzw. die Änderung der Lackausflussmenge in Schritt e gekoppelt verändert werden. Die Kopplung des Sprühparameters der inneren Lenkluft mit dem der Drehzahl bzw. der Lackausflussmenge wird mit dem Block f gezeigt. Somit wird die Anzahl der Änderungen eines Sprühparameters, nämlich den der inneren Lenkluft, reduziert und der Aufwand bei der Berechnung angepasster Sprühparameter für den neuen Lack verringert.

Alternativ ist es möglich, anstelle der äußeren Lenkluft in Schritt g die innere Lenkluft zu verändern, bis die gewünschte Sprühbildbreite in der Simulation erreicht worden ist. Entsprechend könnte dabei eine Veränderung der äußeren Lenkluft an die Änderung der Drehzahl bzw. Lackausflussmenge gekoppelt werden (Block f), um, wie oben beschrieben, den Rechenaufwand zu reduzieren.

In einem Schritt h kann der Wirkungsgrad des berechneten Sprühverhaltens des Lackiergeräts berechnet werden. Dabei wird ermittelt, wie viel Lack verwendet wird, um eine bestimmte Lackschichtdicke in bestimmter Qualität zu erzeugen.

Hat sich der Wirkungsgrad gegenüber solcher Sprühbilder verändert, die bereits für andere Lacke mit bekannten Sprühparametern ermittelt wurden, beginnt der Rechenvorgang erneut mit Schritt d, wo die Ausflussmenge berechnet wird und anschließend mittels einer Änderung der Drehzahl des Hochrotationszerstäubers verändert werden kann. Die Feststellung bezüglich einer Änderung des Wirkungsgrades wird mit dem Block i gezeigt.

In einem Schritt j können Farbunterklassen mit erhöhter oder reduzierter Ausflussmenge des in der Simulation erprobten neuen Lacks bzw. zweiten Sprühmittels berechnet werden. Für die Farbunterklassen können die beschriebenen Schritte bzw. Schleifen erneut durchlaufen und entsprechende Sprühparameter ermittelt werden.

In einem Schritt k kann eine neue Brush-Tabelle mit den für das zweite Sprühmittel angepasste Sprühparametern geschrieben und dem Lackiergerät zur Verfügung gestellt werden.

Grundsätzlich können ineinander verschachtelte Iterationsschleifen für innere und äußere Lenkluftwerte durchlaufen werden, wobei die sich ergebenden Schnittpunkte, die ein ähnliches Sprühbild ergeben wie das Sprühbild, das sich aus den bekannten Sprühparametern ergibt, in einer Datei gespeichert werden.

Nachdem die Iterationsschleifen durchlaufen worden sind, wobei die inneren und die äußeren Lenkluftwerte von weiteren Sprühparametern, wie z. B. Farbmenge und Drehzahl des Rotationszerstäubers abhängig sein können, wird der Wirkungsgrad der neuen Sprühparameter berechnet. Bei einem ausreichenden Wirkungsgrad, d. h. bei einer ausreichenden Ähnlichkeit mit einem für andere Lacke bekannten Sprühbild, kann eine aktualisierte Brush-Tabelle geschrieben und dem Lackiergerät zur Verfügung gestellt werden. Bei einem nicht ausreichenden Wirkungsgrad kann die Anpassung der bekannten Sprühparameter an die Sollsprühparameter, insbesondere unter Verwendung der Parameter der inneren und der äußeren Lenkluft, nochmals durchlaufen werden, bis eine ausreichende Ähnlichkeit mit einem für andere Lacke bekannten Sprühbild erreicht ist.

Die Auswahl bestimmter als Sprühparameter verwendeter Lenklüften für ein neues Sprühmittel mittels der oben beschriebenen Methode hat den Vorteil, dass neben dem Ähnlichkeitskriterium zwischen einem bekannten Sprühbild und einem weiteren Sprühbild bzw. deren Breiten ein weiteres Kriterium vorliegt, mit dem eine einzige oder zumindest wenige Lenkluftwertkombinationen gewählt werden können. Mit diesen wenigen Lenkluftwertkombinationen kann das Lackiergerät für das neue bzw. das zweite Sprühmittel betrieben werden und ein Sprühbild bzw. eine Schichtdickenverteilung auf ein zu beschichtendes Objekt erzeugt werden, die der bisherigen, bekannten Schichtdickenverteilung für bekannte Lacke und bekannte Sprühparameter entspricht. Dadurch kann eine aufwendige Umrüstung eines Lackiergeräts aufgrund der Verwendung eines neuen Lacks ganz entfallen oder zumindest reduziert werden.

### Bezugszeichenliste

- 1 bis 4: verschiedene Sprühbildbereiten

- a: Bereitstellung von bekannten Sprühparametern
- b: Schleife über alle Einzelbrushes
- c: Simulation eines vorläufigen Sprühbildes
- d: Berechnung der Ausflussmenge des zweiten Sprühmittels
- e: Anpassung der Drehzahl eines Hochrotationszerstäubers
- f: Kopplung eines Lenkluftparameters an einen weiteren Sprühparameter
- g: Änderung eines anderen Lenkluftparameters
- h: Berechnung Wirkungsgrad
- i: Feststellung bezüglich der Änderung des Wirkungsgrades
- j: Berechnung von Farbunterklassen mit erhöhter oder reduzierter Ausflussmenge
- k: Bereitstellung einer aktualisierten Brush-Tabelle mit aktualisierten Sprühparametern

- X: äußerer Lenkluftwert
- β: innerer Lenkluftwert

## Patentansprüche

1. Verfahren zur Ermittlung von Sprühparametern zur Steuerung eines Sprühmittel einsetzenden Lackiergeräts mit wenigstens einem Hochrotationszerstäuber, bei dem
- ein bekanntes Sprühbild bereitgestellt wird, welches mittels bekannter Sprühparameter für die Verwendung eines ersten Sprühbildes ermittelt wurde,
- ein vorläufiges Sprühbild unter Anwendung der bekannten Sprühparameter und der Eigenschaften eines zweiten Sprühmittels berechnet wird,
- die bekannten Sprühparameter verändert werden um veränderte Sprühparameter zu erhalten, welche ein weiteres Sprühbild ergeben,
- die veränderten Sprühparameter so lange verändert werden, bis das weitere Sprühbild dem bekannten Sprühbild innerhalb eines Ähnlichkeitskriteriums ähnlich ist,
- die veränderten Sprühparameter, die dem weiteren Sprühbild entsprechen, als Sprühparameter für das zweite Sprühmittel bestimmt und dem Lackiergerät bei der Anwendung des zweiten Sprühmittels bereitgestellt werden,
- die Sprühparameter mehrere Luftströme, wenigstens aber eine innere und eine äußere Lenkluft, umfassen die das Sprühverhalten des Lackiergeräts beeinflussen,
- die Lenklüfte und die Drehzahl des Hochrotationszerstäubers als veränderbare Sprühparameter verwendet werden,
- die Ausflussmenge des zweiten Sprühmittels berechnet wird, wobei der Sprühparameter der Drehzahl in Abhängigkeit der berechneten Ausflussmenge des zweiten Sprühmittels verändert wird.

2. Verfahren nach Anspruch 1, bei dem die Sprühparameter der inneren Lenkluft und der äußeren Lenkluft als Variablenwerte (x, β) ineinander verschachtelter Iterationsschleifen gewählt und iteriert werden.

3. Verfahren nach einem der Ansprüche 1 bis 2, bei dem der Sprühparameter der inneren Lenkluft fest an den Sprühparameter der Drehzahl des Hochrotationszerstäubers gekoppelt wird.

4. Verfahren nach einem der Ansprüche 1 bis 2, bei dem der Sprühparameter der äußeren Lenkluft fest an den Sprühparameter der Drehzahl des Hochrotationszerstäubers gekoppelt wird.

5. Verfahren nach einem der vorhergehenden Ansprüche, bei dem der Sprühparameter eines Luftstroms zumindest an einen weiteren Sprühparameter mittels einer funktionellen Zuordnung gekoppelt wird.

6. Verfahren nach einem der vorhergehenden Ansprüche, bei dem das Ähnlichkeitskriterium einen Vergleich der Sprühbildbreite des bekannten Sprühbildes mit der Sprühbildbreite des weiteren Sprühbildes umfasst.

7. Verfahren nach einem der vorhergehenden Ansprüche, bei dem zur Bereitstellung für das Lackiergerät Luftströme als Sprühparameter gewählt werden, die von den für das erste Sprühmittel bekannten Sprühparameter am geringsten abweichen.

8. Verfahren nach Anspruch 7, bei dem die als Sprühparameter gewählten Luftströme im quadratischen Mittel die geringsten Abweichungen zu den für das erste Sprühmittel bekannten Sprühparameter aufweisen.

9. Verfahren zur Steuerung Lackiergeräts, bei dem ein Verfahren zur Ermittlung von Sprühparametern nach einem der vorhergehenden Ansprüche verwendet wird.

10. Verfahren nach Anspruch 9, bei dem das Sprühverhalten des Zerstäubers von den als Sprühparametern verwendeten Luftströmen beeinflusst wird.

## Claims

1. A method for determining spray parameters for controlling a paint gun using a spray agent, comprising at least one high-rotation atomizer, in which
- a known spray pattern is provided which was determined by means of known spray parameters for the use of a first spray pattern;
- a preliminary spray pattern is calculated by using known spray parameters and the properties of a second spray agent;
- the known spray parameters are changed in order to obtain changed spray parameters which lead to a further spray pattern;
- the changed spray parameters are changed for such a time until the further spray pattern is similar to the known spray pattern within a similarity criterion;
- the changed spray parameters which correspond to the further spray pattern are determined as spray parameters for the second spray agent and are provided to the paint gun when using the second spray agent;
- the spray parameters influence several airflows, but at least one inner and one outer guiding air, which influence the spray behavior of the paint gun;
- the guiding airs and the speed of the high-rotation atomizer are used as changeable spray parameters;
- the outflow quantity of the second spray agent is calculated, with the spray parameter of the speed being changed depending on the calculated outflow quantity of the second spray agent.

2. A method according to claim 1, wherein the spray parameters of the inner guiding air and the outer guiding air are chosen as variable values (x, β) of nested iteration loops and are iterated.

3. A method according to one of the claims 1 to 2, wherein the spray parameters of the inner guiding air is coupled in a fixed manner to the spray parameter of the speed of the high-rotation atomizer.

4. A method according to one of the claims 1 to 2, wherein the spray parameters of the outer guiding air is coupled in a fixed manner to spray parameter of the speed of the high-rotation atomizer.

5. A method according to one of the preceding claims, wherein the spray parameter of an airflow is coupled to a further spray parameter by means of a functional assignment.

6. A method according to one of the preceding claims, wherein the similarity criterion comprises a comparison of the spray pattern width of the known spray pattern with the spray pattern width of the further spray pattern.

7. A method according to one of the preceding claims, wherein airflows are chosen as spray parameters for provision to the paint gun which deviate the lowest from the spray parameter known for the first spraying agent:

8. A method according to claim 7, wherein the airflows chosen as spray parameters have the lowest deviations in the square mean in relation to the spray parameters known for the first spraying agent.

9. A method for controlling a paint gun, wherein a method for determining spray parameters according to one of the preceding claims is used.

10. A method according to claim 9, wherein the spraying behavior of the atomizer is influenced by the airflows used as spray parameters.

## Revendications

1. Procédé pour la détermination de paramètres de pulvérisation pour la commande d'un appareil de peinture utilisant un moyen de pulvérisation avec un moins un atomiseur rotatif à grande vitesse, dans lequel
- un schéma de pulvérisation connu, déterminé au moyen de paramètres connus pour l'utilisation d'un premier schéma de pulvérisation, est fourni ;
- un schéma de pulvérisation provisoire est calculé en utilisant les paramètres de pulvérisation connus et les propriétés d'un deuxième moyen de pulvérisation ;
- les paramètres de pulvérisation connus sont modifiés pour obtenir des paramètres de pulvérisation modifiés qui donnent un autre schéma de pulvérisation ;
- les paramètres de pulvérisation modifiés sont modifiés jusqu'à ce que l'autre schéma de pulvérisation soit semblable au schéma de pulvérisation connu dans les limites d'un critère de similitude ;
- les paramètres de pulvérisation modifiés correspondant à l'autre schéma de pulvérisation sont déterminés comme paramètres de pulvérisation pour le deuxième moyen de pulvérisation et fournis à l'appareil de peinture lors de l'utilisation du deuxième moyen de pulvérisation ;
- les paramètres de pulvérisation comprennent plusieurs flux d'air mais au moins un flux d'air directeur intérieur et un autre extérieur, qui influent sur le comportement de pulvérisation de l'appareil de peinture ;
- les flux d'air directeurs et la vitesse de rotation de l'atomiseur rotatif à grande vitesse sont utilisés comme paramètres de pulvérisation modifiables ;
- le débit de sortie du deuxième moyen de pulvérisation est calculé, le paramètre de pulvérisation de vitesse de rotation étant modifié en fonction du débit de sortie calculé du deuxième moyen de pulvérisation.

2. Procédé selon la revendication 1, dans lequel les paramètres de pulvérisation du flux d'air directeur intérieur et du flux d'air directeur extérieur sont choisis comme des variables (X, β) de boucles d'itération imbriquées l'une dans l'autre et font l'objet d'une itération.

3. Procédé selon l'une des revendications 1 à 2, dans lequel le paramètre de pulvérisation du flux d'air directeur intérieur est couplé de manière fixe au paramètre de pulvérisation de vitesse de rotation de l'atomiseur rotatif à grande vitesse.

4. Procédé selon l'une des revendications 1 à 2, dans lequel le paramètre de pulvérisation du flux d'air directeur extérieur est couplé de manière fixe au paramètre de pulvérisation de vitesse de rotation de l'atomiseur rotatif à grande vitesse.

5. Procédé selon l'une des revendications précédentes, dans lequel le paramètre de pulvérisation d'un flux d'air est au moins couplé à un autre paramètre de pulvérisation au moyen d'une association fonctionnelle.

6. Procédé selon l'une des revendications précédentes, dans lequel le critère de similitude comprend une comparaison de la largeur de schéma de pulvérisation du schéma de pulvérisation connu avec la largeur de schéma de pulvérisation de l'autre schéma de pulvérisation.

7. Procédé selon l'une des revendications précédentes, dans lequel, en vue de leur fourniture à l'appareil de peinture, les flux d'air qui s'écartent le moins des paramètres de pulvérisation connus pour le premier moyen de pulvérisation sont choisis comme paramètres de pulvérisation.

8. Procédé selon la revendication 7, dans lequel les flux d'air choisis comme paramètres de pulvérisation présentent en moyenne quadratique les plus faibles écarts par rapport aux paramètres de pulvérisation connus pour le premier moyen de pulvérisation.

9. Procédé pour la commande d'un appareil de peinture, dans lequel un procédé pour la détermination de paramètres de pulvérisation selon l'une des revendications précédentes est mis en oeuvre.

10. Procédé selon la revendication 9, dans lequel le comportement de pulvérisation de l'atomiseur est influencé par les flux d'air utilisés comme paramètres de pulvérisation.
